# FASCICULE DE BREVET EUROPEEN

(11) **EP 0 497 711 B1**
(45) Date de publication et mention de la délivrance du brevet: **03.04.1996**
(21) Numéro de dépôt: 92420015.7
(22) Date de dépôt: 13.01.1992
(51) Int. Cl.: E06B 9/82, E05F 15/00, E06B 9/84, E06B 9/88

(54) **Mécanisme de sécurité pour dispositifs de fermeture à commande électrique de volets roulants et similaires**
Sicherungseinrichtung für elektrische Betätigungseinrichtung für Rolläden
Security device for electrical actuator mechanism for roller shutters

(30) Priorité: 14.01.1991 FR 9100605
(43) Date de publication de la demande: 05.08.1992
(73) Titulaire: SIMU, F-70100 Gray (FR)
(72) Inventeur: Giraud, Jean Eugène Emile, F-70100 Arc Les Gray (FR); Bresson, René, F-70100 Gray (FR)
(74) Mandataire: Monnier, Guy

(56) Documents cités:
- DE-A- 1 763 441
- US-A- 3 471 969
- US-A- 4 188 992

## Description

La présente invention a trait aux dispositifs de fermeture à commande électrique du type des volets roulants et similaires.

On sait que lorsqu'en dépit de sa déformabilité qui lui permet de s'enrouler sur le tambour tournant de manoeuvre, le tablier mobile de fermeture des dispositifs du type envisagé présente une rigidité totale dans le sens vertical, le risque surgit que la descente dudit tablier provoque le coincement du corps d'un enfant entre le bord libre de ce tablier et le sol. Aussi a-t-on proposé d'insérer, entre l'arbre de sortie du moto-réducteur électrique d'entraînement et le tambour de manoeuvre, un système de roue libre agencé de façon à faire automatiquement cesser le mouvement de descente du tablier dès que le bord libre de ce dernier rencontre une résistance mécanique.

Il convient toutefois d'observer qu'un tel système de roue libre se révèle insufisant pour assurer une sécurité totale vis-à-vis des enfants ou autres obstacles. Pour améliorer la sécurité, le document US-A-3 471 969 (UTTMANN) prévoit d'associer aux deux organes concentriques de la roue libre intermédiaire, des moyens agencés de façon à ce que le mouvement relatif qui apparaît entre lesdits organes lorsque le bord libre du tablier ou analogue, par portée contre un obstacle au cours de son mouvement de descente, immobilise angulairement le tambour, provoque, par actionnement d'un contacteur branché sur le circuit électrique d'alimentation du moto-réducteur, l'inversion automatique du sens de rotation du tambour et la remontée immédiate du tablier.

On conçoit qu'un tel agencement permet l'obtention d'une sécurité totale, puisque l'arrêt automatique du mouvement de descente du tablier réalisé par le système de roue libre est immédiatement suivi de la remontée dudit tablier qui libère ainsi la partie du corps qui était coincée par celui-ci.

Cependant le mécanisme décrit et représenté dans le document précité fait appel à un nombre élevé de pièces délicates et coûteuses et sa complexité est telle que sa fiabilité est réduite et nuit finalement à la sécurité de l'ensemble.

C'est à cet inconvénient qu'entend remédier la présente invention, laquelle a pour objet le mécanisme de sécurité qui est défini à la revendication 1.

Suivant l'invention les moyens associés aux deux organes de la roue libre comprennent d'une part une pièce cylindrique en forme de support solidaire du tambour et pourvu d'une denture latérale, d'autre part un disque rendu angulairement solidaire de l'organe de la roue libre qui est lié en permanence à l'arbre de sortie du moto-réducteur. Ce disque comporte lui-même une denture conjuguée à la denture précitée, les deux dentures étant maintenues appliquées l'une contre l'autre par des moyens élastiques de façon à ce que ledit disque se déplace axialement à l'encontre des moyens élastiques pour actionner le contacteur électrique quand sa denture est repoussée axialement par la denture opposée sous l'effet de l'immobilisation angulaire du tambour qui intervient lorsque le tablier heurte un obstacle.

Fig. 1 est une coupe axiale schématique d'un dispositif de volet roulant équipé d'un mécanisme de sécurité établi conformément à l'invention.

Fig. 2 est une coupe transversale à plus grande échelle suivant le plan indiqué en II-II en fig. 1.

Fig. 3 montre en perspective les éléments principaux du mécanisme de sécurité.

Fig. 4 est une coupe axiale de ce mécanisme supposé à la position de fonctionnement.

Fig. 5 est un schéma très simplifié de l'intallation électrque du dispositif suivant fig. 1.

A la façon en soi connue, le dispositif de volet roulant représenté en fig. 1 comprend un tablier mobile 1 dont le bord supérieur est rendu solidaire d'un tambour tournant de manoeuvre 2, lequel est supporté à rotation, au niveau de ses extrémités, par deux équerres 3 fixées dans l'embrasure 4 fermée par le dispositif considéré. A l'intérieur de ce tambour 2 est logé un moto-réducteur 5 à commande électrique, dont la carcasse ou stator est porté par l'une des équerres 3, tandis que son arbre de sortie à vitesse lente est lié angulairement audit tambour 2 par une roue libre 6.

Comme montré en fig. 2, cette roue libre 6 comprend deux organes concentriques 7 et 8. L'organe extérieur 7, établi à un profil octogonal dans l'exemple de réalisation envisagé, est fixé au tambour 2 à l'aide d'une vis radiale 9, tandis que l'organe intérieur 8, en forme de bague, est percé d'une ouverture axiale établie à un profil carré pour recevoir l'arbre de sortie 10 du moto-réducteur 5. Dans la périphérie de cette bague ou organe 8 sont ménagées quatre cavités dont chacune renferme un doigt oblique 11 associé à un ressort 12 qui, lorsque l'arbre 10 entraîne l'organe 8 dans le sens indiqué par la flèche F, tend à engager ledit doigt dans l'une d'une série d'empreintes 7a pratiquées dans l'ouverture de l'organe extérieur 7.

Un tel système de roue libre, dont la construction est bien connue en pratique, fonctionne à la manière habituelle telle qu'exposée plus haut.

Lorsque le moto-réducteur 5 est alimenté électriquement de manière à entraîner l'arbre 10 dans le sens correspondant à la flèche F, cet arbre est rigidement lié au tambour 2 qui opère alors la montée du tablier 1. Par contre, quand moyennant inversion de l'alimentation électrique du moto-réducteur 5, l'arbre 10 tourne en sens inverse, les doigts 11 n'exercent qu'une simple friction sur l'organe extérieur 7, si bien que celui-ci s'immobilise dès qu'au cours du mouvement de descente le bord inférieur libre du tablier 1 rencontre une résistance supérieure à la normale, les doigts précités s'éclipsant dans leur logement à l'encontre des ressorts 12 en permettant à l'organe 8 de continuer sa rotation alors que l'organe 7 est immobilisé.

Conformément à l'invention et comme représenté en fig. 1, il est prévu un manchon d'entraînement 13 qui est rendu solidaire, à l'aide de vis telles que 14, de l'organe intérieur ou bague 8 de la roue libre 6. Dans l'extrémité libre de ce manchon 13 est emboîtée une entretoise 15 à section carrée qui s'étend axialement dans le tambour 2 au-delà de ladite roue libre 6. Dans l'extrémité opposée de cette entretoise 15 est introduit l'embout terminal 16a (fig. 3 et 4) d'un arbre 16 qui traverse axialement un support cylindrique 17 monté à l'intérieur de l'extrémité correspondante du tambour 2 dont il est rendu solidaire à l'aide de vis radiales 18.

On notera que le support 17 est solidaire d'un prolongement axial cylindrique 17a qui est engagé dans un coussinet 19 porté par l'équerre 3, comme montré en fig. 4. La retenue axiale de l'arbre 16 est opérée à l'aide d'une bride annulaire 16b apte à venir porter contre la face intérieure du support 17. La face transversale libre de ce support 17 qui est située au-delà du coussinet 18 est usinée pour présenter une denture 17b qui est destinée à coopérer avec une denture conjuguée 20a ménagée sur un bossage tubulaire 20b formant moyeu pour un disque 20. Ce dernier est porté par l'arbre 16 auquel il est lié angulairement par une goupille tranversale 21 introduite dans une lumière axiale 20c pratiquée dans un prolongement 20d du disque 20. Un ressort 22, engagé autour du prolongement 20d et prenant appui contre un écrou 23 vissé sur l'extrémité filetée de l'arbre 16 qui dépasse au-delà du prolongement 20c, assure l'application élastique de la denture 20a contre la denture 17b moyennant coulissement axial du disque 20.

Ce dernier est destiné à opérer, ainsi qu'on le verra plus loin, l'actionnement de l'organe mobile de commande 24a d'un contacteur électrique 24 fixé contre une petite console 25 rapportée contre l'équerre 3 qui supporte le coussinet 19. l'insertion de ce contacteur 24 dans le circuit électrique d'alimentation du moto-réducteur 5 ressort de l'examen du schéma, très simplifié, de fig. 5.

La commande de ce moto-réducteur 5 dans les deux sens de rotation correspondant à la montée et à la descente du tablier 1 est assurée par un commutateur 26 que, pour la commodité des explications, on a supposé être actionné à l'aide de deux bobinages opposés 26a et 26b, le premier intervenant pour la montée dudit tablier, le second pour la descente. La manoeuvre du commutateur 26 par l'utilisateur est opérée à l'aide d'un sélecteur 27 qui peut être soit du type manuel, soit du type à télécommande. A ce sélecteur 27 est attelé l'organe mobile d'un relais 28 qui, lorsqu'il est excité alors que le tablier 1 descend, ramène ledit sélecteur 27 à la position pour laquelle le bobinage 26a est alimenté.

C'est sur l'alimentation de ce relais 28 qu'est branché le contacteur 24 sus-mentionné.

Le fonctionnement du mécanisme de sécurité suivant l'invention découle des explications qui précèdent et se comprend aisément. Lorsqu'aucun obstacle ne vient perturber le déplacement du tablier 1, le dispositif de volet roulant se comporte de façon absolument normale, la commande du sélecteur 27 assurant la manoeuvre dudit tablier à la montée et à la descente. Si par contre le bord libre de ce tablier 1 heurte un obstacle au cours de sa descente, le coincement de cet obstable entre ledit bord libre et le sol provoque l'entrée en action de la roue libre 6, en ce sens que l'organe extérieur 7 de cette roue libre s'immobilise angulairement moyennant escamotage des doigts 11, alors que l'organe intérieur ou bague 8 continue sa rotation. Le blocage du tambour 2 et du support 17 alors que l'arbre 16 et son disque coulissant 20 continuent à tourner détermine, par suite de l'intervention des deux dentures 17b et 20a agissant à la manière de rampes, le recul axial du disque 20 et l'actionnement du contacteur 24.

Dans ces conditions, le relais 28 est alimenté et assure en conséquence le rappel du sélecteur 27 à la position correspondant à l'alimentation du bobinage 26a, si bien qu'immédiatement après s'être immobilisé au cours de son mouvement de descente, le tablier 1 s'élève en libérant l'obstacle. La sécurité ainsi obtenue est totale.

Il va de soi qu'en pratique, le schéma de l'installation électrique du volet roulant est plus complexe, celui suivant fig. 5 n'ayant été indiqué que pour permettre la compréhension du fonctionnement du mécanisme de sécurité.

## Revendications

1. Mécanisme de sécurité pour les dispositifs de fermeture à commande électrique équipés d'une roue libre (6) interposée entre l'arbre de sortie (10) du moto-réducteur électrique d'entraînement (5) et le tambour de manoeuvre (2) du tablier (1), laquelle roue libre comprend deux organes concentriques (7, 8) auxquels sont associés des moyens agencés de façon à ce que le mouvement relatif qui apparaît entre les organes précités lorsque le bord libre du tablier (1), par portée contre un obstacle au cours de son mouvement de descente, immobilise angulairement le tambour (2), provoque, par actionnement d'un contacteur (24) convenablement branché sur le circuit électrique d'alimentation du moto-réducteur (5), l'inversion automatique du sens de rotation du tambour (2) et la remontée immédiate du tablier (1), caractérisé en ce que les moyens associés aux organes (7, 8) de la roue libre (6) comprennent d'une part un support (17) solidaire du tambour (2) et pourvu d'une denture latérale (17b), d'autre part un disque (20) qui est rendu angulairement solidaire de l'organe (8) de la roue libre (6) lié en permanence à l'arbre de sortie (10) du moto-réducteur (5) et qui comporte une denture latérale conjuguée (20a) que des moyens élastiques (22) maintiennent appliquée contre ladite denture (17b), lequel disque se déplace axialement à l'encontre desdits moyens élastiques (22) pour actionner le contacteur électrique (24) quand sa denture (20b) est repoussée axialement par la denture opposée (17b) sous l'effet de l'immobilisation angulaire du tambour (2) intervenant à la suite du heurt d'un obstacle par le bord libre du tablier (1).

2. Mécanisme suivant la revendication 1, caractérisé en ce que la liaison angulaire entre le disque (20) et l'organe (8) de la roue libre est opérée par l'intermédiaire d'une entretoise (15) qui s'étend axialement à l'intérieur du tambour (2) à l'opposé de la roue libre (6) et dont une extrémité est emboîtée dans un manchon d'entraînement (13) solidaire dudit organe (8) tandis que l'extrémité opposée reçoit un arbre (16) qui traverse librement le support (17) solidaire du tambour (2) pour porter le disque (20), lequel est lié angulairment audit arbre tout en étant libre de coulisser axialement sur celui-ci sous l'effet ou à l'encontre des moyens élastiques (22) afin d'assurer l'actionnement du contacteur (24).

## Patentansprüche

1. Sicherheitsvorrichtung für elektrisch gesteuerte Schließeinrichtungen, die mit einem zwischen der Abtriebswelle (10) eines elektrischen Antriebsmotors mit Getriebe (5) und der Betätigungstrommel (2) eines Rolladens (1) angeordneten Freilauf (6) versehen sind, wobei der Freilauf zwei konzentrische Teile (7, 8) umfaßt, denen Mittel zugeordnet sind, welche derart angeordnet sind, daß die Relativbewegung, die zwischen den vorgenannten Teilen auftritt, wenn die freie Kante des Rolladens (1) beim Ausfahren gegen ein Hindernis im Verlauf ihrer Abwärtsbewegung die Trommel (2) bezüglich ihres Drehwinkels anhält, durch die Betätigung eines zweckdienlicherweise an der elektrischen Versorgungsschaltung des Getriebemotors (5) angeschlossenen Schalters (24) die automatische Umkehrung der Drehrichtung der Trommel (2) sowie das unmittelbare Wiederanheben des Rolladens (1) bewirkt,
**dadurch gekennzeichnet, daß**
die den Teilen (7, 8) des Freilaufs (6) zugeordneten Mittel einerseits eine fest mit der Trommel (2) verbundene und mit einer seitlichen Verzahnung (17b) versehene Stützeinrichtung (17) und andererseits eine drehfest mit dem Teil (8) des Freilaufs (6) verbundene, mit der Abtriebswelle (10) des Getriebemotors (5) ständig fest verbundene Scheibe (20) mit einer seitlichen Gegenverzahnung (20a) haben, daß elastische Mittel (22) die Verzahnung (17b) ständig beaufschlagen, wobei sich die Scheibe axial gegen die elastischen Mittel (22) verschiebt, um den elektrischen Schalter (24) zu betätigen, wenn ihre verzahnung (20b) infolge des Anhaltens der Trommel (2) bezüglich ihres Drehwinkels, das beim Aufprall der freien Kante des Rolladens (1) auf ein Hindernis auftritt, von der gegenüberliegenden Verzahnung (17b) axial zurückgedrängt wird.

2. Vorrichtung nach Anspruch 1,
**dadurch gekennzeichnet, daß**
die Winkelbeziehung zwischen der Scheibe (20) und dem Teil (8) des Freilaufs mittels eines Zwischenstücks (15) hergestellt wird, welches sich axial im Inneren der Trommel (2) entgegengesetzt zum Freilauf (6) erstreckt, und dessen eines Ende in einer fest mit dem Teil (8) verbundenen Mitnahmehülse (13) aufgenommen ist, während das entgegengesetzte Ende eine Welle (16) aufnimmt, die die fest mit der Trommel (2) verbundene Stützeinrichtung (17) frei durchdringt, um die Scheibe (20) zu tragen, welche drehfest mit der Welle verbunden ist und dem Einfluß der elastischen Mittel (22) folgend oder gegen diesen axial auf der Welle verschiebbar ist, um die Betätigung des Schalters (24) sicherzustellen.

## Claims

1. Security mechanism for electrically controlled closing devices having a free wheel (6) interposed between the output shaft (10) of the electric entrainment motor-reducer (5) and the manoeuvring drum (2) of the apron (1), which free wheel comprises two concentric members (7, 8) which have associated therewith means arranged so that the relative movement which appears between the above-mentioned members when the free edge of the apron (1), abutting against an obstacle during the course of its downward movement, immobilises angularly the drum (2) and causes, by actuating a contact-maker (24) appropriately connected to the electrical supply circuit of the motor-reducer (5), the automatic reversal of the direction of rotation of the drum (2) and the immediate raising of the apron (1), characterised in that the means associated with the members (7, 8) of the free wheel (6) comprise, on the one hand, a support (17) which is integral with the drum (2) and provided with a lateral cog (17b) and, on the other hand, a disc (20) which is rendered angularly integral with the member (8) of the free wheel (6) connected permanently to the output shaft (10) of the motor-reducer (5) and which comprises a lateral interacting cog (20a) which resilient means (22) keep pressed against said cog (17b), which disc is displaced axially relative to said resilient means (22) in order to actuate the electrical contact-maker (24) when its cog (20b) is pushed back axially by the opposite cog (17b) due to the angular immobilisation of the drum (2) occurring as a result of the free edge of the apron (1) encountering an obstacle.

2. Mechanism according to claim 1, characterised in that the angular connection between the disc (20) and the membewr (8) of the free wheel is effected through the intermediary of a cross-piece (15) which extends axially inside the drum (2) opposite the free wheel (6) and has one end accommodated in an entrainment sleeve (13) integral with said member (8), while the opposite end accommodates a shaft (16) which freely traverses the support (17) integral with the drum (2) to carry the disc (20), which is angularly connected to said shaft while being free to slide axially on the latter due to or relative to the resilient means (22) in order to ensure the actuation of the contact-maker (24).
